# FASCICULE DE BREVET EUROPEEN

(11) **EP 1 205 255 B1**
(45) Date de publication et mention de la délivrance du brevet: **28.11.2007**
(21) Numéro de dépôt: 01402768.4
(22) Date de dépôt: 25.10.2001
(51) Int. Cl.: B05B 11/00

(54) **Pompe pour la distribution d'un produit, notamment un produit cosmétique ou de soin**
Pumpe zur Abgabe eines Produktes, insbesondere eines kosmetischen Mittels oder eines Pflegemittels
Pump for dispensing a product, especially a cosmetic product or a care product

(30) Priorité: 07.11.2000 FR 0014290
(43) Date de publication de la demande: 15.05.2002
(73) Titulaire: L'ORÉAL, 75008 Paris (FR)
(72) Inventeur: Bonningue, Philippe, 75020 Paris (FR)
(74) Mandataire: Tanty, François

(56) Documents cités:
- FR-A- 2 781 463
- GB-A- 1 460 701
- US-A- 3 228 347
- PATENT ABSTRACTS OF JAPAN vol. 013, no. 498 (M-890), 9 novembre 1989 (1989-11-09) & JP 01 199862 A (TADA GIJUTSU KENKYUSHO:KK), 11 août 1989 (1989-08-11)

## Description

La présente invention a pour objet une pompe destinée à être fixée sur un récipient pour distribuer un produit contenu dans celui-ci, ainsi qu'un procédé de fabrication d'une telle pompe.

On connaît par le brevet US 3 062 416, ou de FR 2 781 463 (correspondant au préambule de la revendication indépendante 1), une pompe comprenant un corps de pompe destiné à être fixé sur un récipient et comportant au moins un évent permettant une reprise d'air, un bouton-poussoir mobile par rapport au corps de pompe entre une position basse et une position haute, un clapet d'aspiration à bille, un piston définissant avec le corps de pompe une chambre de pompage de volume variable et un conduit de distribution par lequel la chambre de pompage peut communiquer avec un orifice de distribution. Le piston est réalisé d'un seul tenant avec le bouton-poussoir, par moulage de matière. Le bouton-poussoir peut se visser dans le corps de pompe (US 3 062 416) ou se bloquer dans ce dernier avec une fixation de type baïonnette (FR 2 781 463), en position basse pour le stockage. L'étanchéité de la pompe de US 3 062 416 est alors obtenue par appui du bouton-poussoir contre une surface conique du corps de pompe. Une telle pompe est relativement complexe et difficile à réaliser.

On connaît par la demande de brevet français FR-A-2 447 473 une pompe dans laquelle le piston est rapporté sur le bouton-poussoir. Une telle pompe ne comporte pas de moyens pour maintenir le bouton-poussoir en position basse en l'absence d'utilisation, à la différence de celle décrite dans le brevet US 3 062 416 précité. La pompe n'est étanche qu'en position haute.

Il existe un besoin pour disposer d'une pompe ayant un nombre relativement faible de pièces constitutives et facile à fabriquer.

Il existe également un besoin pour disposer d'une pompe dans laquelle l'évent permettant la reprise d'air est isolé de l'extérieur pendant le stockage.

L'invention a notamment pour objet une pompe, telle que définie dans la revendication 1, répondant à tout ou partie de ces besoins.

L'invention a également pour objet ledit procédé de fabrication d'une telle pompe, tel que défini dans la revendication 24.

Selon un aspect de l'invention la pompe comprend un corps de pompe destiné à être fixé sur un récipient et comportant au moins un évent permettant une reprise d'air, un bouton-poussoir mobile par rapport au corps de pompe entre une position basse et une position haute, un clapet d'aspiration comprenant un organe formant obturateur, un piston définissant avec le corps de pompe une chambre de pompage de volume variable et un conduit par lequel la chambre de pompage peut communiquer avec un orifice de distribution.

Toujours selon un aspect de l'invention, le bouton-poussoir comporte une jupe d'étanchéité entourant sur au moins une partie de sa hauteur le conduit de distribution, cette jupe d'étanchéité étant apte à d'appliquer de manière étanche sur le corps de pompe lorsque la pompe est en position basse, pour isoler l'évent de l'extérieur et le conduit de distribution est constitué par un élément rapporté sur le bouton-poussoir.

Grâce à l'invention, la pompe peut être fabriquée relativement aisément, ne nécessitant pas de pièce de forme complexe.

D'autres caractéristiques de l'invention sont décrites dans les revendications dépendantes.

De préférence, le piston est constitué par un élément rapporté.

De préférence encore, la jupe d'étanchéité est réalisée d'un seul tenant avec le bouton-poussoir.

Le piston est avantageusement agencé pour isoler l'évent lorsque le bouton-poussoir est dans sa position haute.

A cet effet, le piston comporte de préférence deux lèvres d'étanchéité annulaires, aptes à s'appliquer respectivement au-dessus et au-dessous de l'évent lorsque le bouton-poussoir est dans sa position haute.

De préférence, le conduit de distribution est apte à venir en appui contre l'organe formant obturateur du clapet d'aspiration lorsque le bouton-poussoir est dans sa position basse.

Ainsi, le clapet d'aspiration est maintenu fermé, ce qui réduit les risques de fuites pendant le transport.

La pompe comporte avantageusement un ressort disposé dans la chambre de pompage de manière à exercer sur le bouton-poussoir une force de rappel le ramenant dans sa position haute.

L'organe formant obturateur du clapet d'aspiration peut être constitué par exemple par une bille retenue dans une cage réalisée d'un seul tenant avec le corps de pompe, cette cage comportant au moins un organe de rétention élastiquement déformable capable de se déformer lors de la mise en place de la bille.

Dans une mise en oeuvre particulière de l'invention, le conduit de distribution est réalisé d'un seul tenant avec le piston et est immobile par rapport à ce dernier.

Dans ce cas, la pompe comporte avantageusement un clapet de refoulement comprenant un organe formant obturateur, retenu dans un logement réalisé dans le conduit de distribution.

Un tel organe formant obturateur peut être constitué par exemple par une bille.

Le logement recevant l'organe formant obturateur du clapet de refoulement peut se situer dans la partie supérieure du conduit de distribution.

L'organe formant obturateur du clapet de refoulement peut être rappelé contre un siège formé dans le conduit de distribution par un ressort prenant appui contre le bouton-poussoir.

L'organe formant obturateur du clapet de refoulement peut encore être libre dans son logement.

Dans ce cas, le bouton-poussoir forme avantageusement un siège supérieur pour l'organe formant obturateur du clapet de refoulement, celui-ci venant en appui contre ce siège supérieur en cas de retournement du récipient, de dépression à l'extérieur de la pompe ou de sortie trop rapide du produit.

Le conduit de distribution forme un siège inférieur contre lequel l'organe formant obturateur du clapet de refoulement peut venir en appui lorsqu'une dépression est créée dans la chambre de pompage, durant le fonctionnement normal de la pompe.

Le logement recevant l'organe formant obturateur du clapet de refoulement peut encore se situer dans la partie inférieure du conduit de distribution.

Dans une autre mise en oeuvre particulière de l'invention, le conduit de distribution comporte un orifice d'admission de produit débouchant latéralement et le piston est mobile par rapport au conduit de distribution entre une position d'obturation dans laquelle il obture l'orifice d'admission et une position de distribution dans laquelle il laisse l'orifice d'admission dégagé.

De préférence, le conduit de distribution comporte une butée supérieure apte à limiter le déplacement vers le haut du piston par rapport au conduit de distribution et une butée inférieure apte à limiter le déplacement vers le bas du piston par rapport au conduit de distribution et l'une des butées est agencée de manière à pouvoir être franchie par le piston lors de la mise en place de ce dernier sur le conduit de distribution.

Il peut s'agir par exemple de la butée supérieure, laquelle est alors apte à être franchie par le piston lorsque ce dernier est déplacé en direction de la butée inférieure lors de sa mise en place sur le conduit de distribution.

De préférence, le corps de pompe est réalisé d'un seul tenant avec une jupe de montage permettant sa fixation sur le récipient.

De préférence encore, le corps de pompe comporte un premier organe de retenue et le bouton-poussoir un deuxième organe de retenue apte à coopérer avec le premier pour maintenir le bouton-poussoir dans sa position basse pendant le stockage.

L'invention a encore pour objet un récipient équipé d'une pompe telle que définie plus haut.

D'autres caractéristiques et avantages de la présente invention ressortiront à la lecture de la description détaillée qui va suivre, d'exemples de réalisation non limitatifs, et à l'examen du dessin annexé, sur lequel :
- les figures 1 à 3 sont des coupes axiales schématiques d'une pompe conforme à un premier exemple de mise en oeuvre de l'invention, la pompe étant représentée dans différentes configurations,
- les figures 4 à 7 sont des coupes axiales schématiques représentant des variantes de mise en oeuvre de l'invention.

La pompe 1 représentée sur les figures 1 à 3 est destinée à être fixée sur un récipient non représenté contenant un produit liquide.

La pompe 1 comporte un corps de pompe 2 et un bouton-poussoir 3 mobile selon un axe X par rapport au corps de pompe 2.

Le corps 8 du bouton-poussoir 3 est pourvu d'un canal de sortie 4 débouchant à une extrémité 5 à l'extérieur, pour la distribution du produit.

Le bouton-poussoir 3 comporte également une jupe d'étanchéité 6 et une jupe de verrouillage 7 réalisées d'un seul tenant avec le corps 8 et dont les fonctions seront précisées plus loin.

Le corps 8 présente un logement 9 d'axe X servant à la fixation d'un conduit de distribution 10 également d'axe X.

Le corps de pompe 2 est réalisé d'un seul tenant avec une jupe de montage 11 filetée intérieurement et destinée à se visser sur un col du récipient.

La jupe de montage 11 se raccorde au corps de pompe 2 par un anneau de matière 46.

Le corps de pompe 2 comporte un évent 38 situé au-dessous du niveau de l'anneau de matière 46.

Un joint d'étanchéité peut être disposé au fond de la gorge 13 formée entre la jupe de montage 11 et le corps de pompe 2 pour assurer l'étanchéité de la fixation du corps de pompe 2 sur le col du récipient.

En variante, le col du récipient peut comporter à son extrémité supérieure une portée venant s'appliquer de manière étanche contre le corps de pompe 2.

Le corps de pompe 2 comporte ici une paroi cylindrique 14 d'axe X et une paroi de fond 15 généralement perpendiculaire à l'axe X.

La paroi de fond 15 se raccorde en son centre à un embout 18 dont la partie inférieure sert au montage d'un tube plongeur non représenté et un épaulement 19 contre lequel peut venir en appui l'extrémité supérieure de celui-ci.

L'embout 18 comporte également, au-dessus de l'épaulement 19, une paroi tronconique 20 formant un siège contre lequel peut venir en appui une bille 17.

Des pattes élastiques 21 réalisées d'un seul tenant avec la paroi de fond 15 forment une cage 16 dans laquelle est retenue la bille 17.

Les pattes 21 sont pourvues à leur extrémité supérieure de dents 22 empêchant la bille 17 de quitter la cage 16 et sont aptes à se déformer élastiquement lors de l'introduction de la bille 17 dans la cage 16.

La bille 17 constitue l'organe formant obturateur d'un clapet d'aspiration, comme cela sera précisé plus loin.

Dans une variante non représentée, le ressort 50 peut être agencé de manière à retenir la bille 17 dans son logement.

Un piston 30 est monté sur le conduit de distribution 10 avec une possibilité de coulissement par rapport à ce dernier.

Le piston 30 définit avec la paroi tubulaire 14 et la paroi de fond 15 une chambre de pompage 34.

Le conduit de distribution 10 présente un orifice d'admission 32 débouchant latéralement et le piston 30 est mobile entre une position de distribution dans laquelle il vient en appui contre une butée supérieure 33, comme représenté sur la figure 2, l'orifice d'admission 32 étant alors dégagé, et une position de remplissage de la chambre de pompage 34 dans laquelle le piston 30 obture l'orifice d'admission 32, comme on peut le voir sur la figure 1.

L'orifice d'admission 32 est bordé inférieurement par une surface conique 35 et le piston 30 comporte une surface conique 36 de forme complémentaire, apte à venir en appui contre la surface 35 lorsque le piston est dans sa position de fermeture.

Le piston 30 comporte à sa périphérie deux lèvres annulaires d'étanchéité 40 et 41 s'appliquant de manière étanche sur la paroi tubulaire 14.

L'écartement entre ces lèvres annulaires 40 et 41 est choisi de manière à ce que ces dernières se situent respectivement au-dessus et au-dessous de l'évent 38 lorsque le bouton-poussoir est en position haute, comme illustré sur la figure 1.

Dans cette position haute, la jupe de verrouillage 7 vient en appui par un retour 44 dirigé vers l'intérieur contre un rebord 43 formé à l'extrémité supérieure de la paroi tubulaire 14.

La pompe 1 comporte un ressort 50 travaillant en compression, prenant appui à une extrémité axiale contre la paroi de fond 15 et à l'autre extrémité contre le conduit de distribution 10.

L'anneau de matière 46 est pourvu d'un premier organe de verrouillage 47 et la jupe de verrouillage 7 comporte un deuxième organe de verrouillage 48 apte à coopérer avec celui-ci lorsque le bouton-poussoir 3 est dans sa position basse, comme illustré sur la figure 3.

Le premier organe de verrouillage 47 est constitué, dans l'exemple de réalisation décrit, par un crochet dirigé vers l'axe X et le deuxième organe de verrouillage 48 par un rebord dirigé vers l'extérieur, apte à être amené sous le crochet précité par un mouvement de rotation du bouton-poussoir 3 par rapport au corps de pompe 2.

On notera que le plan de coupe de la figure 2 ne passe pas par le crochet 47 ni par le rebord 48.

Dans une variante non illustrée, le premier et le second organes de verrouillage sont constitués par des filetages complémentaires.

Le conduit de distribution 10 comporte en partie inférieure une extension 49 s'étendant vers le bas selon l'axe X et apte à venir en appui contre la bille 17 lorsque le bouton-poussoir 3 est en position basse, comme illustré sur la figure 3.

Le fonctionnement de la pompe 1 est le suivant.

On suppose la pompe amorcée, c'est-à-dire la chambre de pompage 34 remplie de produit.

Pour distribuer du produit, l'utilisateur enfonce le bouton-poussoir 3 dans le corps de pompe 2.

Le piston 30 vient en appui contre la butée supérieure 33 et l'orifice d'admission 32 est dégagé.

Le produit peut gagner l'intérieur du conduit de distribution 10 et le canal de sortie 4, comme illustré sur la figure 2.

La bille 17 du clapet d'aspiration est maintenue plaquée contre son siège 20 par la pression du produit dans la chambre de pompage 34 et empêche le retour du produit dans le récipient.

La course en déplacement du bouton-poussoir 3 vers le bas s'effectue jusqu'à appui de la jupe de verrouillage 7 contre l'anneau de matière 46, le bouton-poussoir 3 étant dans une orientation par rapport au corps de pompe 2 telle que les organes de verrouillage 47 et 48 ne coopèrent pas.

Lors du déplacement vers le bas du bouton-poussoir 3, le ressort 50 est comprimé.

On remarquera que l'évent 38 est dégagé, la lèvre annulaire 40 venant en appui sur la paroi tubulaire 14 au-dessous du niveau de celui-ci, de sorte qu'une reprise d'air peut s'effectuer par l'évent 38 et par le jeu existant entre la jupe de verrouillage 7 et le corps de pompe 2, la jupe d'étanchéité 6 ne venant en appui de manière étanche contre la paroi tubulaire 14 qu'en fin de course d'enfoncement du bouton-poussoir 3.

Lorsque l'utilisateur relâche le bouton-poussoir 3, le ressort 50 se détend et le ramène vers le haut.

Le piston 30 se déplace alors par rapport au conduit de distribution 10 jusqu'à venir en appui contre la butée inférieure 35 et obture l'orifice d'admission 32.

Le volume de la chambre de pompage 34 augmente sous l'effet de la détente du ressort 50 et du produit est aspiré dans celle-ci, la bille 17 s'écartant de son siège 20.

Lorsque la pompe est au repos en position haute, le piston 30 ferme l'orifice d'admission 32 du conduit de distribution 10 et isole l'évent 38 de l'extérieur.

Ainsi, l'intérieur du récipient est isolé de l'extérieur, ce qui permet une bonne conservation du produit.

Pour amener la pompe 1 dans une configuration de stockage, l'utilisateur appuie sur le bouton-poussoir 3 jusqu'à amener la jupe de verrouillage 7 en butée contre l'anneau de matière 46, puis tourne d'un quart de tour par exemple le bouton-poussoir 3 par rapport au corps de pompe 2 afin d'amener le rebord 48 sous le crochet 47.

Ce dernier maintient alors la jupe de verrouillage 7 en place et le bouton-poussoir 3 dans sa position basse, comme représenté sur la figure 3.

Dans cette configuration, l'extension 49 du conduit de distribution 10 plaque la bille 17 contre son siège 20 et la jupe d'étanchéité 6 s'applique de manière étanche sur la paroi tubulaire 14, de sorte que l'évent 38 est isolé de l'extérieur.

Lors de l'assemblage de la pompe 1 qui vient d'être décrite, on engage le piston 30 sur le conduit de distribution 10 avant de fixer ce dernier sur le bouton-poussoir 3.

La butée supérieure 33 est agencée de manière à pouvoir être franchie élastiquement par le piston 30 lorsque celui-ci est déplacé vers la butée inférieure 35.

La pompe 51 représentée sur la figure 4 comporte un conduit de distribution 52 qui comporte un orifice d'admission 53 débouchant latéralement, bordé inférieurement par une paroi annulaire 54 définissant une surface conique 55 divergeant vers le haut.

La pompe 51 comporte également un piston 58 qui présente une lèvre annulaire 56 apte à venir s'appliquer de manière étanche contre la paroi annulaire 54 lorsqu'il est dans sa position d'obturation.

La pompe 51 comporte un corps de pompe 2 et un bouton-poussoir 3 identiques à ceux qui ont été précédemment décrits.

Ainsi, la pompe représentée sur la figure 4 diffère de celle qui vient d'être décrite par la forme de la partie inférieure du conduit de distribution et par celle de la partie centrale du piston qui coopère avec celui-ci.

La pompe 61 représentée sur la figure 5 diffère des pompes précédemment décrites par le fait qu'elle comporte un piston 62 réalisé d'un seul tenant avec un conduit de distribution 63.

Le piston 62 comporte à sa périphérie deux lèvres annulaires 40 et 41, à l'instar du piston 30 précédemment décrit.

Le conduit de distribution 63 comporte en partie inférieure un rétrécissement de section définissant un siège 64 pour une bille 65.

Cette bille 65 constitue l'organe formant obturateur d'un clapet de refoulement apte à s'ouvrir sous la pression du produit contenu dans la chambre de pompage 34.

Le conduit de distribution 63 débouche inférieurement dans la chambre de pompage 34 par un orifice axial 66, celui-ci étant formé à l'extrémité d'une lèvre annulaire 68 convergeant vers l'intérieur et vers le bas.

Le ressort 50 s'applique à son extrémité inférieure contre la paroi de fond 15 et à son extrémité supérieure contre le piston 62.

Le fonctionnement de la pompe 61 est le suivant.

Lorsque l'utilisateur appuie sur le bouton-poussoir 3, le volume de la chambre de pompage 34 diminue, la bille 65 se soulève dans le conduit de distribution 63 tandis que la bille 17 est plaquée contre son siège 20.

Lorsque l'utilisateur relâche le bouton-poussoir 3, la dépression créée dans la chambre de pompage 34 plaque la bille 65 contre son siège 64 et la bille 17 se soulève.

Lors de l'assemblage de la pompe 61, la bille 65 est mise en place à l'intérieur du conduit de distribution 63 puis ce dernier est fixé sur le bouton-poussoir 3.

On remarquera que lorsque la pompe 61 est dans sa configuration de stockage, la lèvre annulaire 68 vient en appui contre la bille 17, ce qui maintient cette dernière plaquée contre son siège 20.

La pompe 71 représentée sur la figure 6 diffère de celle qui vient d'être décrite par le fait que le siège 72 de la bille 65 est formé en partie supérieure d'un conduit de distribution 73.

La bille 65 est maintenue plaquée contre son siège 72 par un ressort 74 travaillant en compression et prenant appui à son extrémité supérieure sur le bouton-poussoir 3.

Lors de l'assemblage de la pompe 71, la bille 65 est introduite dans le conduit de distribution 73, le ressort 74 est mis en place et le conduit de distribution 73 est fixé sur le bouton-poussoir 3.

La pompe 81 représentée sur la figure 7 diffère des pompes décrites en référence aux figures 5 et 6 par le fait qu'elle comporte un conduit de distribution 83 réalisé d'un seul tenant avec une paroi tubulaire 84, dont l'extrémité inférieure se raccorde aux lèvres annulaires 40 et 41.

L'ensemble formé par le conduit de distribution 83 et la paroi tubulaire 84 est fixé sur un bouton-poussoir 85, lequel diffère du bouton-poussoir 3 précédemment décrit simplement par le fait que le logement 9 servant à la fixation du conduit de distribution a été élargi.

Le conduit de distribution 83 comporte en partie supérieure un rétrécissement de sa section intérieure définissant un siège inférieur 87 pour la bille 65.

Le canal de sortie 4 communique avec le conduit de distribution 83 par une embouchure présentant une paroi tronconique convergeant vers le haut, définissant un siège supérieur 90 contre lequel la bille 65 peut venir en appui en cas de retournement du récipient, de dépression à l'extérieur de la pompe, ou de distribution trop rapide du produit.

Le ressort 50 s'appuie ici à son extrémité inférieure sur la paroi de fond 15 et prend appui à son extrémité supérieure contre la paroi 95 qui relie la paroi tubulaire 84 au conduit de distribution 83.

Bien entendu, l'invention n'est pas limitée aux exemples de réalisation qui viennent d'être décrits.

En particulier, la jupe d'étanchéité 6 de l'exemple de réalisation des figures 1 à 3 peut être prolongée vers le bas de manière à venir obturer l'évent 38 en position basse du bouton-poussoir 3.

## Revendications

1. Pompe (1 ; 51 ; 61 ; 71 ; 81) destinée à être fixée sur un récipient pour distribuer un produit contenu dans celui-ci, comprenant :
- un corps de pompe (2) comportant au moins un évent (38) permettant une reprise d'air,
- un bouton-poussoir (3) mobile par rapport au corps de pompe (2) entre une position basse et une position haute,
- un clapet d'aspiration comprenant une bille formant obturateur (17),
- un piston (30 ; 58 ; 62 ; 95) définissant avec le corps de pompe une chambre de pompage (34) de volume variable,
- un conduit de distribution (10 ; 52 ; 63 ; 73 ; 83) par lequel la chambre de pompage peut communiquer avec un orifice de distribution (5),
**caractérisé en ce que** le bouton-poussoir (3) comporte une jupe d'étanchéité (6) entourant sur au moins une partie de sa hauteur le conduit de distribution, cette jupe d'étanchéité étant apte à s'appliquer de manière étanche sur le corps de pompe lorsque le bouton-poussoir est en position basse, pour isoler l'évent de l'extérieur, et **en ce que** le conduit de distribution est constitué par un élément rapporté sur le bouton-poussoir.

2. Pompe selon la revendication 1, **caractérisée par le fait que** le piston (30 ; 58 ; 62 ; 95) est constitué par un élément rapporté.

3. Pompe selon l'une des revendications précédentes, **caractérisé par le fait que** la jupe d'étanchéité (6) est réalisée d'un seul tenant avec le bouton-poussoir (3).

4. Pompe selon l'une quelconque des revendications précédentes, **caractérisée par le fait que** le piston (30 ; 58 ; 62) est agencé pour isoler l'évent (38) lorsque le bouton-poussoir (3) est dans sa position haute.

5. Pompe selon la revendication précédente, **caractérisée par le fait que** le piston comporte deux lèvres d'étanchéité annulaires (40 ; 41) situées respectivement au-dessus et au-dessous de l'évent lorsque le bouton-poussoir (3) est dans sa position haute.

6. Pompe selon l'une quelconque des revendications précédentes, **caractérisée par le fait que** le conduit de distribution (10 ; 52 ; 63 ; 73 ; 83) est apte à venir en appui contre l'organe formant obturateur (17) du clapet d'aspiration lorsque le bouton-poussoir (3) est dans sa position basse.

7. Pompe selon l'une quelconque des revendications précédentes, **caractérisée par le fait qu'**elle comporte un ressort (50) disposé dans la chambre de pompage (34) de manière à exercer sur le bouton-poussoir (3) une force de rappel le ramenant dans sa position haute.

8. Pompe selon l'une quelconque des revendications précédentes, **caractérisée par le fait que** la bille formant obturateur (17) du clapet d'aspiration est retenue dans une cage réalisée d'un seul tenant avec le corps de pompe, cette cage comportant au moins un organe de rétention (21) élastiquement déformable capable de se déformer lors de la mise en place de la bille.

9. Pompe selon l'une quelconque des revendications précédentes, **caractérisée par le fait que** le conduit de distribution (63 ; 73 ; 83) est réalisé d'un seul tenant avec le piston (62 ; 95) et est immobile par rapport à ce dernier.

10. Pompe selon l'une quelconque des revendications précédentes, **caractérisée par le fait qu'**elle comporte un clapet de refoulement comprenant un organe formant obturateur (65), retenu dans un logement (64 ; 72 ; 87) réalisé dans le conduit de distribution (63 ; 73 ; 83).

11. Pompe selon la revendication précédente, **caractérisée par le fait que** l'organe formant obturateur (65) du clapet de refoulement est constitué par une bille.

12. Pompe selon l'une des deux revendications immédiatement précédentes, **caractérisée par le fait que** le logement (72 ; 87) recevant l'organe formant obturateur (65) du clapet de refoulement se situe dans la partie supérieure du conduit de distribution (73 ; 83).

13. Pompe selon la revendication précédente, **caractérisée par le fait que** l'organe formant obturateur (65) du clapet de refoulement est libre dans son logement et **par le fait que** le bouton-poussoir forme un siège supérieur (90) pour l'organe formant obturateur du clapet de refoulement, celui-ci venant en appui contre ce siège supérieur en cas de retournement du récipient, de dépression à l'extérieur de la pompe ou de sortie trop rapide du produit, et **par le fait que** le conduit de distribution forme un siège inférieur (87) contre lequel l'organe formant obturateur du clapet de refoulement peut venir en appui lorsqu'une dépression est créée dans la chambre de pompage (34), durant le fonctionnement normal de la pompe.

14. Pompe selon la revendication 12, **caractérisée par le fait que** l'organe formant obturateur du clapet de refoulement est rappelé contre un siège formé par le conduit de distribution par un ressort (74) prenant appui contre le bouton-poussoir.

15. Pompe selon la revendication 10, **caractérisée par le fait que** le logement (64) recevant l'organe formant obturateur (65) du clapet de refoulement se situe dans la partie inférieure du conduit de distribution (63).

16. Pompe selon l'une quelconque des revendications 1 à 8, **caractérisée par le fait que** le conduit de distribution (10 ; 52) comporte un orifice d'admission de produit (32 ; 53) débouchant latéralement et **par le fait que** le piston (30 ; 58) est mobile par rapport au conduit de distribution entre une position d'obturation dans laquelle il obture l'orifice d'admission et une position de distribution dans laquelle il laisse l'orifice d'admission dégagé.

17. Pompe selon la revendication précédente, **caractérisée par le fait que** le conduit de distribution (30 ; 58) comporte une butée supérieure (33) apte à limiter le déplacement vers le haut du piston par rapport au conduit de distribution et une butée inférieure (35 ; 54) apte à limiter le déplacement vers le bas du piston par rapport au conduit de distribution et **par le fait que** l'une des butées (33) est agencée de manière à pouvoir être franchie par le piston lors de la mise en place de ce dernier sur le conduit de distribution.

18. Pompe selon la revendication précédente, **caractérisée par le fait que** la butée supérieure (33) est apte à être franchie par le piston lorsque ce dernier est déplacé en direction de la butée inférieure (35 ; 54) lors de sa mise en place sur le conduit de distribution.

19. Pompe selon l'une quelconque des revendications précédentes, **caractérisée par le fait que** le corps de pompe (2) est réalisé d'un seul tenant avec une jupe de montage (11) permettant sa fixation sur le récipient.

20. Pompe selon l'une quelconque des revendications précédentes, **caractérisée par le fait que** le corps de pompe (2) comporte un premier organe de retenue (47) et le bouton-poussoir (3) un deuxième organe de retenue (48) apte à coopérer avec le premier pour maintenir le bouton-poussoir dans sa position basse pendant le stockage.

21. Pompe (61 ; 71 ; 81) selon l'une quelconque des revendications précédentes sauf la revendication 11, comportant un clapet de refoulement comprenant un organe formant obturateur (65) constitué par une bille.

22. Pompe (61 ; 71 ; 81) selon l'une quelconque des revendications précédentes, **caractérisée par le fait que** la position haute du bouton-poussoir est déterminée par coopération du bouton-poussoir avec le corps de pompe.

23. Pompe (61 ; 71 ; 81) selon l'une quelconque des revendications précédentes, **caractérisée par le fait que** le bouton-poussoir (3) comporte une jupe de verrouillage apte à coopérer avec le corps de pompe afin de verrouiller le bouton-poussoir dans ladite position basse et la jupe d'étanchéité (6) étant située entre ladite jupe de verrouillage et le conduit de distribution.

24. Procédé de fabrication d'une pompe (1 ; 51 ; 61 ; 71 ; 81) comportant un corps de pompe (2) comprenant au moins un évent (38) permettant une reprise d'air, un bouton-poussoir (3) mobile par rapport au corps de pompe entre une position basse et une position haute, un clapet d'aspiration comprenant une bille formant obturateur (17), un piston (30 ; 58 ; 62 ; 95) définissant avec le corps de pompe une chambre de pompage (34) de volume variable, un conduit de distribution (10 ; 52 ; 63 ; 73 ; 83) par lequel la chambre de pompage peut communiquer avec un orifice de distribution (5), le bouton-poussoir (3) comportant en outre une jupe d'étanchéité (6) entourant sur au moins une partie de sa hauteur le conduit de distribution, cette jupe d'étanchéité étant apte à s'appliquer de manière étanche sur le corps de pompe lorsque le bouton-poussoir est en position basse, pour isoler l'évent de l'extérieur, le conduit de distribution étant constitué par un élément rapporté sur le bouton-poussoir, ce procédé comprenant une étape consistant à rapporter le conduit de distribution sur le bouton-poussoir.

25. Procédé selon la revendication précédente, dans lequel, avant de rapporter le conduit de distribution sur le bouton-poussoir, on réalise d'un seul tenant la jupe d'étanchéité et le bouton-poussoir.

26. Procédé selon l'une quelconque des deux revendications immédiatement précédentes, selon lequel on rapporte le conduit de distribution sur le bouton-poussoir après avoir monté sur le conduit de distribution un piston mobile par rapport à ce dernier.

27. Récipient équipé d'une pompe telle que définie dans l'une quelconque des revendications 1 à 23.

## Claims

1. A pump (1; 51; 61; 71; 81) to dispense a substance contained in a receptacle, the pump comprising:
- a pump body (2) for fixing on the receptacle and including at least one air intake vent (38);
- a pushbutton (3) movable relative to the pump body (2) between a low position and a high position;
- a suction valve including a ball shutter-forming member;
- a piston (30; 58; 62; 95) co-operating with the pump body to define a pump chamber (34) of variable volume; and
- a dispenser duct (10; 52; 63; 73; 83) through which the pump chamber can communicate with a dispenser orifice (5) ;
**characterized by** the fact that the pushbutton (3) further comprises a sealing skirt (6) surrounding the dispenser duct on at least a fraction of said its height, said sealing skirt being suitable for bearing in leaktight manner against the pump body when the pushbutton is in its low position so as to isolate the vent from the outside, and wherein the dispenser duct is constituted by an element attached to the pushbutton.

2. A pump according to claim 1, **characterized by** the fact that the piston (30; 58; 62; 95) isnot integral with said dispenser duct constituted by an attachment.

3. A pump according to claim 1 or 2, **characterized by** the fact that the sealing skirt (6) is made integrally with the pushbutton (3).

4. A pump according to any claims 1 to 3, **characterized by** the fact that the piston (30; 58; 62) is arranged to isolate the vent (38) when the pushbutton (3) is in its high position.

5. A pump according to claim 4, **characterized by** the fact that the piston has two annular sealing lips (40; 41) situated respectively above and below the vent when the pushbutton (3) is in its high position.

6. A pump according to any of claims 1 to 5, **characterized by** the fact that the dispenser duct (10; 52; 63; 73; 83) is suitable for coming to bear against the shutter-forming member (17) of the suction valve when the pushbutton (3) is in its low position.

7. A pump according to any of claims 1 to 6, including a spring (50) disposed in the pump chamber (34) in such a manner as to exert a return force on the pushbutton (3) urging it into its high position.

8. A pump according to any of claims 1 to 7, **characterized by** the fact that the ball (17) shutter-forming member of the suction valve is constituted by a ball is retained in a cage formed integrally with the pump body, said cage including at least one retention member (21) that is elastically deformable and capable of deforming while the ball is being put into place.

9. A pump according to any of claims 1 to 8, **characterized by** the fact that the dispenser duct (63; 73; 83) is formed integrally with the piston (62; 95) and cannot move relative thereto.

10. A pump according to any of claims 1 to 9, including a delivery valve comprising a shutter-forming member retained in a housing (64; 72; 87) formed in the dispenser duct (63; 73; 83).

11. A pump according to claim 10, **characterized by** the fact that the shutter-forming member (65) of the delivery valve is constituted by a ball.

12. A pump according to any of claims 10 or 11, **characterized by** the fact that the housing (72; 87) receiving the shutter-forming member (65) of the delivery valve is situated in the top portion of the dispenser duct (73; 83).

13. A pump according to claim 12, **characterized by** the fact that the shutter-forming member (65) of the delivery valve is free in its housing, and **characterized by** the fact that the pushbutton forms a top seat (90) for the shutter-forming member of the delivery valve, which member comes to bear against said top seat in the event of the receptacle being turned upside-down, in the event of the pressure outside the pump being negative, or in the event of substance being delivered too quickly, and **characterized by** the fact that the dispenser duct forms a bottom seat (87) against which the shutter-forming member of the delivery valve can come to bear when suction is established inside the pump chamber (34) during normal operation of the pump.

14. A pump according to claim 12, **characterized by** the fact that the shutter-forming member of the delivery valve is returned against a seat formed by the dispenser duct by means of a spring (74) bearing against the pushbutton.

15. A pump according to claim 10, **characterized by** the fact that the housing (64) receiving the shutter-forming member (65) of the delivery valve is situated in the bottom portion of the dispenser duct (63).

16. A pump according to any of claims 1 to 8, **characterized by** the fact that the dispenser duct (10; 52) includes a substance admission orifice (32; 53) opening out laterally, and **characterized by** the fact that the piston (30; 58) is movable relative to the dispenser duct between a closed position in which it closes the admission orifice and a dispensing position in which it leaves the admission orifice disengaged.

17. A pump according to claim 16, **characterized by** the fact that the dispenser duct (30; 58) has a top abutment (33) suitable for limiting upward displacement of the piston relative to the dispenser duct, and a bottom abutment (35; 54) suitable for limiting downward displacement of the piston relative to the dispenser duct, and **characterized by** the fact that one of the abutments (33) is arranged in such a manner as to allow the piston to go past it while the piston is being into place on the dispenser duct.

18. A pump according to claim 17, **characterized by** the fact that the top abutment (33) is suitable for allowing the piston to go past it when the piston is moved towards the bottom abutment (35; 54)while the piston is being into place on the dispenser duct.

19. A pump according to any of claims 1 to 18, **characterized by** the fact that the pump body (2) is formed integrally with an assembly skirt (11) enabling it to be fixed on the receptacle.

20. A pump according to any claims 1 to 19, **characterized by** the fact that the pump body (2) is provided with a first retaining member (47) , and the pushbutton (3) is provided with a second retaining member suitable for co-operating with the first retaining member (48) to hold the pushbutton in its low position during storage.

21. A pump (67; 71; 81) according to any preceding claim except claim 11, comprising a delivery valve comprising a shutter-forming member (65) constituted by a ball.

22. A pump (61; 71;.81) according to any preceding claim, **characterized by** the fact that the high position of the pushbutton is determined by co-operation of the pushbutton with the pump body.

23. A pump (61; 71; 81) according to any preceding claim, **characterized by** the fact that the pushbutton (3) comprises a locking skirt suitable for co-operating with the pump body so as to lock the pushbutton when the pushbutton is in its low position and the sealing skirt (6) being situated between said locking skirt and the dispenser duct.

24. A method of manufacturing a pump (1; 51; 61; 71; 81) comprising a pump body (2) including at least one air intake vent (38) a pushbutton (3) movable relative to the pump body between a low position and a high position, a suction valve including a shutter-forming ball (17), a piston (30; 58; 62; 95) co-operating with the pump body to define a pump chamber (34) of variable volume, a dispenser duct (10; 52; 63; 73; 83) through which the pump chamber can communicate with a dispenser orifice (5), the pushbutton (3) further comprising a sealing skirt (6) surrounding the dispenser duct on at least a fraction of its height, said sealing skirt being suitable for bearing in leaktight manner against the pump body when the pushbutton is in its low position so as to isolate the vent from the outside, and the dispenser duct being constituted by an element attached to the pushbutton, the method comprising a step consisting in attaching the dispenser duct to the pushbutton.

25. A method according to any preceding claim, in which, before attaching the dispenser duct to the pushbutton, the sealing skirt is formed integrally with the pushbutton.

26. A method to claim 24 or 25, in which the dispenser duct is attached to the pushbutton after mounting a piston on the dispenser duct that is movable relative to the dispenser duct.

27. A receptacle fitted with a pump as defined in any of claims 1 to 23.

## Patentansprüche

1. Pumpe (1; 51; 61; 71; 81), die dazu bestimmt ist, auf einem Behälter befestigt zu werden, um ein in diesem enthaltenes Produkt abzugeben, umfassend:
- einen Pumpenkörper (2), der mindestens ein Luftloch (38) umfasst, das eine Luftaufnahme gestattet,
- einen Druckknopf (3), der bezüglich des Pumpenkörpers (2) zwischen einer unteren Stellung und einer oberen Stellung beweglich ist,
- ein Saugventil, das eine ein Verschlusselement (17) bildende Kugel umfasst,
- einen Kolben (30; 58; 62; 95), der mit dem Pumpenkörper eine Pumpkammer (34) mit veränderlichem Volumen begrenzt,
- eine Abgabeleitung (10; 52; 63; 73; 83), über die die Pumpkammer mit einer Abgabeöffnung (5) in Verbindung stehen kann,
**dadurch gekennzeichnet, dass** der Druckknopf (3) einen Dichtungsmantel (6) umfasst, der auf mindestens einem Teil seiner Höhe die Abgabeleitung umgibt, wobei dieser Dichtungsmantel dafür geeignet ist, sich an den Pumpenkörper dicht anzulegen, wenn der Druckknopf in der unteren Stellung ist, um das Luftloch von außen zu isolieren, und dass die Abgabeleitung aus einem an dem Druckknopf angebrachten Element besteht.

2. Pumpe nach Anspruch 1, **dadurch gekennzeichnet, dass** der Kolben (30; 58; 62; 95) aus einem angebrachten Element besteht.

3. Pumpe nach einem der vorhergehenden Ansprüche, **dadurch gekennzeichnet, dass** der Dichtungsmantel (6) mit dem Druckknopf (3) einstückig ausgeführt ist.

4. Pumpe nach einem der vorhergehenden Ansprüche, **dadurch gekennzeichnet, dass** der Kolben (30; 58; 62) ausgebildet ist, um das Luftloch (38) zu isolieren, wenn der Druckknopf (3) in seiner oberen Stellung ist.

5. Pumpe nach dem vorhergehenden Anspruch, **dadurch gekennzeichnet, dass** der Kolben zwei ringförmige Dichtungslippen (40; 41) umfasst, die über beziehungsweise unter dem Luftloch gelegen sind, wenn der Druckknopf (3) in seiner oberen Stellung ist.

6. Pumpe nach einem der vorhergehenden Ansprüche, **dadurch gekennzeichnet, dass** die Abgabeleitung (10; 52; 63; 73; 83) dafür geeignet ist, an dem ein Verschlusselement (17) bildenden Organ des Saugventils in Anlage zu kommen, wenn der Druckknopf (3) in seiner unteren Stellung ist.

7. Pumpe nach einem der vorhergehenden Ansprüche, **dadurch gekennzeichnet, dass** sie eine Feder (50) umfasst, die in der Pumpkammer (34) so angeordnet ist, dass sie auf den Druckknopf (3) eine Rückholkraft ausübt, die ihn in seine obere Stellung zurückbringt.

8. Pumpe nach einem der vorhergehenden Ansprüche, **dadurch gekennzeichnet, dass** die ein Verschlusselement (7) bildende Kugel des Saugventils in einem Käfig zurückgehalten ist, der einstückig mit dem Pumpenkörper ausgeführt ist, wobei dieser Käfig mindestens ein elastisch verformbares Rückhalteorgan (21) umfasst, das in der Lage ist, sich bei dem Einsetzen der Kugel zu verformen.

9. Pumpe nach einem der vorhergehenden Ansprüche, **dadurch gekennzeichnet, dass** die Abgabeleitung (63; 73; 83) mit dem Kolben (62; 95) einstückig ausgeführt ist und bezüglich dieses unbeweglich ist.

10. Pumpe nach einem der vorhergehenden Ansprüche, **dadurch gekennzeichnet, dass** sie ein Druckventil umfasst, das ein ein Verschlusselement (65) bildendes Organ umfasst, das in einer in der Abgabeleitung (63; 73; 83) vorgesehenen Aufnahme (64; 72; 87) zurückgehalten ist.

11. Pumpe nach dem vorhergehenden Anspruch, **dadurch gekennzeichnet, dass** das ein Verschlusselement (65) bildende Organ des Druckventils aus einer Kugel besteht.

12. Pumpe nach einem der beiden unmittelbar vorhergehenden Ansprüche, **dadurch gekennzeichnet, dass** die Aufnahme (72; 87), die das ein Verschlusselement (65) bildende Organ des Druckventils aufnimmt, im oberen Teil der Abgabeleitung (73; 83) gelegen ist.

13. Pumpe nach dem vorhergehenden Anspruch, **dadurch gekennzeichnet, dass** das ein Verschlusselement (65) bildende Organ des Druckventils in seiner Aufnahme frei ist und dass der Druckknopf einen oberen Sitz (90) für das ein Verschlusselement des Druckventils bildende Organ bildet, wobei dieses im Fall des Wendens des Behälters, eines Unterdrucks außerhalb der Pumpe oder des zu schnellen Austritts des Produkts an diesem oberen Sitz in Anlage kommt, und dass die Abgabeleitung einen unteren Sitz (87) bildet, an dem das ein Verschlusselement des Druckventils bildende Organ in Anlage kommen kann, wenn in der Pumpkammer (34) während des normalen Betriebs der Pumpe ein Unterdruck entstanden ist.

14. Pumpe nach Anspruch 12, **dadurch gekennzeichnet, dass** das ein Verschlusselement des Druckventils bildende Organ durch eine sich an dem Druckknopf abstützende Feder (74) zu einem von der Abgabeleitung gebildeten Sitz zurückgeholt wird.

15. Pumpe nach Anspruch 10, **dadurch gekennzeichnet, dass** die Aufnahme (64), die das ein Verschlusselement (65) des Druckventils bildende Organ aufnimmt, im unteren Teil der Abgabeleitung (63) gelegen ist.

16. Pumpe nach einem der Ansprüche 1 bis 8, **dadurch gekennzeichnet, dass** die Abgabeleitung (10; 52) eine seitlich einmündende Produkteinlassöffnung (32; 53) umfasst und dass der Kolben (30; 58) bezüglich der Abgabeleitung zwischen einer Verschlussstellung, in der er die Einlassöffnung verschließt, und einer Abgabestellung, in der er die Einlassöffnung freigelegt lässt, beweglich ist.

17. Pumpe nach dem vorhergehenden Anspruch, **dadurch gekennzeichnet, dass** die Abgabeleitung (30; 58) einen oberen Anschlag (33), der dafür geeignet ist, die Bewegung des Kolbens bezüglich der Abgabeleitung nach oben zu begrenzen, und einen unteren Anschlag (35; 54) umfasst, der dafür geeignet ist, die Bewegung des Kolbens bezüglich der Abgabeleitung nach unten zu begrenzen, und dass einer der Anschläge (33) so ausgebildet ist, dass er von dem Kolben bei dessen Aufsetzen auf die Abgabeleitung überschritten werden kann.

18. Pumpe nach dem vorhergehenden Anspruch, **dadurch gekennzeichnet, dass** der obere Anschlag (33) dafür geeignet ist, von dem Kolben überschritten zu werden, wenn dieser bei seinem Aufsetzen auf die Abgabeleitung in Richtung des unteren Anschlags (35; 54) bewegt wird.

19. Pumpe nach einem der vorhergehenden Ansprüche, **dadurch gekennzeichnet, dass** der Pumpenkörper (2) einstückig mit einem Montagemantel (11) ausgeführt ist, der seine Befestigung auf dem Behälter gestattet.

20. Pumpe nach einem der vorhergehenden Ansprüche, **dadurch gekennzeichnet, dass** der Pumpenkörper (2) ein erstes Rückhalteorgan (47) und der Druckknopf (3) ein zweites Rückhalteorgan (48) umfasst, das dafür geeignet ist, mit dem ersten zusammenzuwirken, um den Druckknopf während der Lagerung in seiner unteren Stellung zu halten.

21. Pumpe (61; 71; 81) nach einem der vorhergehenden Ansprüche, ausgenommen Anspruch 11, umfassend ein Druckventil, das ein ein Verschlusselement (65) bildendes Organ umfasst, das aus einer Kugel besteht.

22. Pumpe (61; 71; 81) nach einem der vorhergehenden Ansprüche, **dadurch gekennzeichnet, dass** die obere Stellung des Druckknopfs durch Zusammenwirken des Druckknopfs mit dem Pumpenkörper bestimmt ist.

23. Pumpe (61; 71; 81) nach einem der vorhergehenden Ansprüche, **dadurch gekennzeichnet, dass** der Druckknopf (3) einen Verriegelungsmantel aufweist, der dafür geeignet ist, mit dem Pumpenkörper zusammenzuwirken, um den Druckknopf in dieser unteren Stellung zu verriegeln, wobei der Dichtungsmantel (6) zwischen dem Verriegelungsmantel und der Abgabeleitung gelegen ist.

24. Verfahren zur Herstellung einer Pumpe (1; 51; 61; 71; 81), umfassend einen Pumpenkörper (2), der mindestens ein eine Luftaufnahme gestattendes Luftloch (38) umfasst, einen Druckknopf (3), der bezüglich des Pumpenkörpers zwischen einer unteren Stellung und einer oberen Stellung beweglich ist, ein Saugventil, das eine ein Verschlusselement (17) bildende Kugel umfasst, einen Kolben (30; 58; 62; 95), der mit dem Pumpenkörper eine Pumpkammer (34) mit veränderlichem Volumen begrenzt, eine Abgabeleitung (10; 52; 63; 73; 83), über die die Pumpkammer mit einer Abgabeöffnung (5) in Verbindung sein kann, wobei der Druckknopf (3) außerdem einen Dichtungsmantel (6) umfasst, der auf mindestens einem Teil seiner Höhe die Abgabeleitung umgibt, wobei dieser Dichtungsmantel dafür geeignet ist, sich an den Pumpenkörper dicht anzulegen, wenn der Druckknopf in der unteren Stellung ist, um das Luftloch von außen zu isolieren, wobei die Abgabeleitung aus einem an dem Druckknopf angebrachten Element besteht, wobei dieses Verfahren einen Schritt umfasst, der darin besteht, dass die Abgabeleitung an dem Druckknopf angebracht wird.

25. Verfahren nach dem vorhergehenden Anspruch, bei dem man vor dem Anbringen der Abgabeleitung an dem Druckknopf den Dichtungsmantel und den Druckknopf einstückig herstellt.

26. Verfahren nach einem der beiden unmittelbar vorhergehenden Ansprüche, bei dem man die Abgabeleitung an dem Druckknopf anbringt, nachdem man auf der Abgabeleitung einen bezüglich dieser beweglichen Kolben montiert hat.

27. Behälter, der mit einer Pumpe ausgerüstet ist, wie sie in einem der Ansprüche 1 bis 23 definiert ist.
